# EUROPÄISCHE PATENTSCHRIFT

(11) **EP 3 630 041 B1**
(45) Veröffentlichungstag und Bekanntmachung des Hinweises auf die Patenterteilung: **22.09.2021**
(21) Anmeldenummer: 18728622.4
(22) Anmeldetag: 31.05.2018
(51) Int. Cl.: A61H 9/00, A61H 19/00

(54) **STIMULATIONSVORRICHTUNG**
STIMULATION DEVICE
DISPOSITIF DE STIMULATION

(30) Priorität: 31.05.2017 DE 102017005213; 07.06.2017 DE 102017112561
(43) Veröffentlichungstag der Anmeldung: 08.04.2020
(73) Patentinhaber: EIS GmbH, 33609 Bielefeld (DE)
(72) Erfinder: WITT, Florian, 21465 Wentorf (DE)
(74) Vertreter: Eisenführ Speiser
(86) Internationale Anmeldenummer: PCT/EP2018/064352
(87) Internationale Veröffentlichungsnummer: WO 2018/220120

(56) Entgegenhaltungen:
- WO-A1-2017/021990
- CN-Y- 2 153 351
- FR-A1- 2 899 461
- US-A- 5 876 324
- US-A1- 2002 120 219

## Beschreibung

Die Erfindung betrifft eine Stimulationsvorrichtung mit einem hülsenförmigen Körper, der von einer zumindest teilweise flexiblen Wandung gebildet ist, die einen ersten Endabschnitt mit einem ein erstes Ende des hülsenförmigen Körpers bildenden ersten Ende und einen vom ersten Endabschnitt entfernt gelegenen zweiten Endabschnitt mit einem ein zweites Ende des hülsenförmigen Körpers bildenden, dem ersten Ende im Wesentlichen gegenüberliegenden, in einem Abstand vom ersten Ende angeordneten und eine Öffnung zum Einführen eines für eine Stimulation empfindlichen Körperteils in den hülsenförmigen Körper enthaltenden zweiten Ende aufweist, und einer Beaufschlagungseinrichtung, die ausgebildet ist, den ersten Endabschnitt der Wandung des hülsenförmigen Körpers mit einer den Abstand zwischen dem ersten Ende des hülsenförmigen Körpers und dem zweiten Ende des hülsenförmigen Körpers verändernden, zeitlich veränderlichen, insbesondere oszillierenden ersten Kraft abwechselnd als Zugkraft zur relativen Verlängerung des Abstandes zwischen dem ersten Ende und dem zweiten Ende des hülsenförmigen Körpers und als Druckkraft zur relativen Verkürzung des Abstandes zwischen dem ersten Ende und dem zweiten Ende des hülsenförmigen Körpers zu beaufschlagen.

Eine solche Stimulationsvorrichtung ist aus der US 5 876 324 A bekannt und wird insbesondere zur Stimulation eines Penis verwendet, der hierzu durch die Öffnung in den hülsenförmigen Körper einzuführen ist. Vorzugsweise handelt es sich beim hülsenförmigen Körper um einen Einsatz aus weichem elastischem Material, welcher in berührenden Eingriff oder in Reibeingriff mit dem für eine Stimulation empfindlichen Körperteil gebracht wird.

Es ist Aufgabe der vorliegenden Erfindung, eine Stimulationsvorrichtung der eingangs genannten Art mit einem besseren stimulationsauslösenden Effekt vorzuschlagen.

Gelöst wird diese Aufgabe mit einer Stimulationsvorrichtung mit einem hülsenförmigen Körper, der von einer zumindest teilweise flexiblen Wandung gebildet ist, die einen ersten Endabschnitt mit einem ein erstes Ende des hülsenförmigen Körpers bildenden ersten Ende und einen vom ersten Endabschnitt entfernt gelegenen zweiten Endabschnitt mit einem ein zweites Ende des hülsenförmigen Körpers bildenden, dem ersten Ende im Wesentlichen gegenüberliegenden, in einem Abstand vom ersten Ende angeordneten und eine Öffnung zum Einführen eines für eine Stimulation empfindlichen Körperteils in den hülsenförmigen Körper enthaltenden zweiten Ende aufweist, gekennzeichnet durch eine Beaufschlagungseinrichtung, die ausgebildet ist, den ersten Endabschnitt der Wandung des hülsenförmigen Körpers mit einer den Abstand zwischen dem ersten Ende des hülsenförmigen Körpers und dem zweiten Ende des hülsenförmigen Körpers verändernden, zeitlich veränderlichen, insbesondere oszillierenden ersten Kraft abwechselnd als Zugkraft zur relativen Verlängerung des Abstandes zwischen dem ersten Ende und dem zweiten Ende des hülsenförmigen Körpers und als Druckkraft zur relativen Verkürzung des Abstandes zwischen dem ersten Ende und dem zweiten Ende des hülsenförmigen Körpers zu beaufschlagen, dadurch gekennzeichnet, dass außerhalb des hülsenförmigen Körpers eine Kammer vorgesehen ist, deren Wandung einen ersten Abschnitt aufweist, der zumindest teilweise vom ersten Endabschnitt der Wandung des hülsenförmigen Körpers gebildet wird, und die Beaufschlagungseinrichtung ausgebildet ist, für eine Beaufschlagung des ersten Endabschnittes der Wandung des hülsenförmigen Körpers mit der ersten Kraft als Zugkraft in der Kammer einen Unterdruck zur Verlängerung des Abstandes zwischen dem ersten Ende und dem zweiten Ende des hülsenförmigen Körpers und für eine Beaufschlagung des ersten Endabschnittes der Wandung des hülsenförmigen Körpers mit der ersten Kraft als Druckkraft in der Kammer einen Überdruck zu erzeugen.

Mit Hilfe der erfindungsgemäß vorgesehenen Beaufschlagungseinrichtung lässt sich ein gegenüber dem Stand der Technik nicht nur besserer, sondern auch andersartiger Stimulationseffekt erzielen. Dies wird erfindungsgemäß dadurch erreicht, dass der hülsenförmige Körper mit dem ersten Endabschnitt seiner Wandung, bei dem es sich um den innenliegenden Endabschnitt handelt, und somit mit seinem innenliegenden ersten Ende in Richtung seiner Länge abwechselnd gedehnt und verkürzt wird. Die daraus resultierende abwechselnde Längenänderung des innenliegenden ersten Endabschnittes der Wandung des hülsenförmigen Körpers erzeugt dabei eine besondere stimulierende Wirkung auf den mit dem ersten Endabschnitt der Wandung des hülsenförmigen Körpers in Eingriff befindlichen Abschnitt des durch die Öffnung in den hülsenförmigen Körper eingeführten, für eine Stimulation empfindlichen Körperteils, indem entweder aufgrund einer Relativbewegung des ersten Endabschnittes der Wandung des hülsenförmigen Körpers gegenüber dem benachbarten Abschnitt des Körperteils auf diesen eine stimulierende Reibungswirkung erzeugt wird oder der erste Endabschnitt der Wandung des hülsenförmigen Körpers während seiner in beide Richtungen abwechselnden Bewegung den benachbarten Abschnitt des Körperteils oder zumindest dessen Haut mitnimmt, was ebenfalls zu einem besonderen Stimulationseffekt führt. Dabei wirkt die Beaufschlagungseinrichtung sozusagen pneumatisch und lässt sich somit auf besonders einfache und zugleich effektive Weise realisieren.

Bevorzugte Ausführungen und Weiterbildungen der Erfindung sind in den abhängigen Ansprüchen angegeben.

Insbesondere für die Stimulation von länglichen Körperteilen wie beispielsweise einen Penis ist es zweckmäßig, dass der hülsenförmigen Körper zwischen seinem ersten Ende und seinem zweiten Ende eine längliche Form aufweist und die Beaufschlagungseinrichtung ausgebildet ist, die erste Kraft etwa in Längsrichtung des hülsenförmigen Körpers zu orientieren.

Bevorzugt weist die Wandung der Kammer einen zumindest teilweise flexiblen zweiten Abschnitt und die Beaufschlagungseinrichtung eine Antriebseinrichtung auf, die ausgebildet ist, den zweiten Abschnitt der Wandung der Kammer reziprok zwischen einer ersten Stellung und einer zweiten Stellung zu bewegen, um dann abwechselnd einen Unterdruck und einen Überdruck zu erzeugen.

Bei einer Weiterbildung liegt der zweite Abschnitt der Wandung der Kammer deren erstem Abschnitt gegenüber und ist von deren erstem Abschnitt entfernt angeordnet.

Des Weiteren kann die Antriebseinrichtung ausgebildet sein, den zweiten Abschnitt der Wandung der Kammer etwa in Längsrichtung des hülsenförmigen Körpers zu bewegen. Dadurch lässt sich auf einfache und besonders effektive Weise der die Längenänderung des hülsenförmigen Körpers bewirkende Über- und Unterdruck erzeugen. Zweckmäßigerweise weist der zweite Abschnitt der Wandung der Kammer eine Membran auf, deren reziproke Bewegung durch die Antriebseinrichtung der Beaufschlagungseinrichtung abwechselnd für die Erzeugung eines Überdruckes und eines Unterdruckes sorgt.

Vorzugsweise ist die Vorrichtung mit einem Gehäuse versehen, das eine Wandung aufweist und den hülsenförmigen Körper und die Beaufschlagungseinrichtung aufnimmt, wobei der zweite Endabschnitt der Wandung des hülsenförmigen Körpers an der Wandung des Gehäuses befestigt ist.

Bevorzugt weist die Kammer eine in die Umgebung führende, verschließbare Öffnung auf. Diese Öffnung lässt sich zweckmäßigerweise von einem Finger des Benutzers bei Bedarf teilweise oder vollständig verschließen, um auf diese Weise den Druck in der Kammer manuell zu steuern. Wird die Öffnung vollständig verschlossen, bleiben die Druckverhältnisse in der ersten Kammer unverändert. Wird dagegen die Öffnung teilweise verschlossen bzw. geöffnet, so wird dadurch ein geringfügiger Druckausgleich mit der Umgebung bewirkt mit der Folge, dass der Druck in ersten Kammer entsprechend niedriger ist. Dabei kann die Öffnung ein Rückschlagventil enthalten, das bei Unterdruck in der Kammer schließt und bei Überdruck in der Kammer öffnet; somit ist eine manuelle Steuerung mit Hilfe eines Fingers des Benutzers nur bei Überdruck möglich, während bei Unterdruck ein unerwünschter Druckausgleich mit der Umgebung vermieden wird.

Bevorzugt weist die Wandung der Kammer einen dritten Abschnitt auf und ist die Wandung des hülsenförmigen Körpers im Bereich deren ersten Abschnittes oder benachbart zu diesem am dritten Abschnitt der Wandung der Kammer befestigt. Dabei kann der dritte Abschnitt der Wandung der Kammer zwischen deren erstem Abschnitt und deren zweitem Abschnitt angeordnet sein. Für eine vorteilhafte Fixierung des hülsenförmigen Körpers am Gehäuse ist bevorzugt an der Außenseite der Wandung des hülsenförmigen Körpers im Bereich deren ersten Endabschnittes oder benachbart zu diesem ein nach außen abstehender Kragen ausgebildet, der am dritten Abschnitt der Wandung der Kammer befestigt ist.

Bei einer weiteren bevorzugten Ausführung ist die Vorrichtung mit einem Gehäuse versehen, das den hülsenförmigen Körper und die Beaufschlagungseinrichtung aufnimmt und ein erstes Gehäuseteil und ein am ersten Gehäuseteil abnehmbar angeordnetes zweiten Gehäuseteil aufweist, wobei das erste Gehäuseteil den hülsenförmigen Körper mit dem zweiten Endabschnitt seiner Wandung aufnimmt und im Bereich des ersten Endabschnittes der Wandung des hülsenförmigen Körpers oder benachbart zu deren erstem Endabschnitt am zweiten Gehäuseteil angeordnet ist. Eine solche zweiteilige Ausführung des Gehäuses ermöglicht zum einen eine einfachere Reinigung des Innenraumes des Gehäuses und des hülsenförmigen Körpers sowie auch einen einfachen Austausch des hülsenförmigen Körpers und zum anderen einen einfachen Zugang zur Beaufschlagungseinrichtung beispielsweise zum Zwecke einer Reparatur oder eines Austausches oder eines Auswechselns einer die Beaufschlagungseinrichtung mit elektrischer Spannung versorgenden Batterie.

Eine alternative Ausführung, bei welcher die Wandung des hülsenförmigen Körpers einen zwischen dem ersten Endabschnitt und dem zweiten Endabschnitt vorgesehenen Zwischenabschnitt mit Wandabschnitten, die in einem einen Öffnungsquerschnitt des hülsenförmigen Körpers definierenden Abstand einander gegenüberliegen, aufweist, zeichnet sich dadurch aus, dass die Beaufschlagungseinrichtung ferner ausgebildet ist, den Zwischenabschnitt der Wandung des hülsenförmigen Körpers mit einer den Abstand zwischen den einander gegenüberliegenden Wandabschnitten des Zwischenabschnittes der Wandung des hülsenförmigen Körpers verändernden, zeitlich veränderlichen, insbesondere oszillierenden zweiten Kraft abwechselnd als Druckkraft zur relativen Verkürzung des Abstandes zwischen den einander gegenüberliegenden Wandabschnitten und als Zugkraft zur relativen Vergrößerung des Abstandes zwischen den einander gegenüberliegenden Wandabschnitten zu beaufschlagen, außerhalb des hülsenförmigen Körpers und der ersten Kammer eine zweite Kammer vorgesehen ist, deren Wandung einen ersten Abschnitt aufweist, der zumindest teilweise vom Zwischenabschnitt der Wandung des hülsenförmigen Körpers gebildet wird, und die Beaufschlagungseinrichtung zusätzlich ausgebildet ist, für eine Beaufschlagung des Zwischenabschnittes der Wandung des hülsenförmigen Körpers mit der zweiten Kraft als Druckkraft in der zweiten Kammer einen Überdruck und für eine Beaufschlagung des Zwischenabschnittes der Wandung des hülsenförmigen Körpers mit der zweiten Kraft als Zugkraft in der zweiten Kammer einen Unterdruck zu erzeugen. Mit dieser alternativen Ausführung lässt sich der Stimulationseffekt noch verstärken, indem die Beaufschlagungseinrichtung nicht nur den innenliegenden ersten Endabschnitt der Wandung des hülsenförmigen Körpers und somit dessen innenliegendes erstes Ende in Längsrichtung des hülsenförmigen Körpers abwechselnd mit einer Zug- und einer Druckkraft, um den hülsenförmigen Körper in seiner Länge zu verändern und dabei zeitweise zu dehnen, sondern zusätzlich auch noch den hülsenförmigen Körper an einer Stelle zwischen seinem ersten Ende und seinem zweiten Ende abwechselnd mit einer quer zu seiner Längsrichtung wirkenden Zugund Druckkraft beaufschlagt, um den hülsenförmigen Körper in seinem Querschnitt zu verändern und dabei zeitweise im hülsenförmigen Körper eine Verengung zu bilden. Hierzu wird der bei Dehnung des hülsenförmigen Körpers in Längsrichtung entstehende Überdruck auf geschickte Weise für die im Wesentlichen zeitgleich beabsichtigte Verengung des hülsenförmigen Körpers genutzt. Dabei sollte zweckmäßigerweise der Betrag der Differenz zwischen dem Unterdruck und einem Normaldruck etwa den Betrag der Differenz zwischen dem Überdruck und dem Normaldruck entsprechen.

Eine Weiterbildung dieser Ausführung ist dadurch gekennzeichnet, dass die Beaufschlagungseinrichtung ausgebildet ist, im Wesentlichen gleichzeitig den ersten Endabschnitt der Wandung des hülsenförmigen Körpers mit der ersten Kraft als Zugkraft und den Zwischenabschnitt der Wandung des hülsenförmigen Körpers mit der zweiten Kraft als Druckkraft und/oder im Wesentlichen gleichzeitig den ersten Endabschnitt der Wandung des hülsenförmigen Körpers mit der ersten Kraft als Druckkraft und den Zwischenabschnitt der Wandung des hülsenförmigen Körpers mit der zweiten Kraft als Zugkraft zu beaufschlagen. Bei dieser Weiterbildung bewirkt demnach die Beaufschlagungseinrichtung abwechselnd eine Querschnittsverengung des hülsenförmigen Körpers zeitgleich mit dessen Dehnung in Längsrichtung und eine Aufweitung und insbesondere Rückführung des hülsenförmigen Körpers auf seinen Ausgangsquerschnitt zeitgleich mit einer Verkürzung insbesondere auf seine Ausgangslänge.

Bevorzugt weist der hülsenförmigen Körper zwischen seinem ersten Ende und seinem zweiten Ende insbesondere für die Stimulation von länglichen Körperteilen wie beispielsweise einen Penis eine längliche Form auf und ist die Beaufschlagungseinrichtung ausgebildet, die zweite Kraft etwa quer zur Längsrichtung des hülsenförmigen Körpers zu orientieren.

Zweckmäßigerweise sollte das Verhältnis zwischen der ersten Kraft und der zweiten Kraft derart bemessen sein, dass das Volumen des vom hülsenförmigen Körper begrenzten Hohlraumes im Wesentlichen unverändert bleibt.

Bei einer weiteren bevorzugten Weiterbildung weist die Wandung der ersten Kammer einen zumindest teilweise flexiblen zweiten Abschnitt und die Wandung der zweiten Kammer einen zweiten Abschnitt, der vom zweiten Abschnitt der Wandung der ersten Kammer gebildet wird, und die Beaufschlagungseinrichtung eine Antriebseinrichtung auf, die ausgebildet ist, den zweiten Abschnitt der Wandung der ersten Kammer reziprok zwischen einer ersten Stellung und einer zweiten Stellung zu bewegen. Dabei sollte bevorzugt der zweite Abschnitt der Wandung der ersten Kammer deren erstem Abschnitt gegenüberliegen und von deren erstem Abschnitt entfernt angeordnet sein.

Vorzugsweise sollte die Antriebseinrichtung ausgebildet sein, den zweiten Abschnitt der Wandung der ersten Kammer etwa in Längsrichtung des hülsenförmigen Körpers zu bewegen. Dadurch lässt sich auf einfache und besonders effektive Weise der die Längenänderung des hülsenförmigen Körpers bewirkende Über- und Unterdruck erzeugen. Zweckmäßigerweise weist der zweite Abschnitt der Wandung der ersten Kammer eine Membran auf.

Auch bei der alternativen Ausführung kann die Vorrichtung mit einem Gehäuse versehen sein, das eine Wandung aufweist und den hülsenförmigen Körper und die Beaufschlagungseinrichtung aufnimmt, wobei die Wandung der zweiten Kammer einen dritten Abschnitt aufweist, der von deren erstem Abschnitt beabstandet ist und von einem Abschnitt der Wandung des Gehäuses gebildet wird.

Für eine besonders effektive Fixierung des hülsenförmigen Körpers am Gehäuse kann der zweite Endabschnitt der Wandung des hülsenförmigen Körpers an der Wandung des Gehäuses befestigt sein. Dabei sollte zugleich der zweite Endabschnitt der Wandung des hülsenförmigen Körpers einen dichtenden Abschluss der zweiten Kammer an der Wandung des Gehäuses bilden, um einen unerwünschten Druckausgleich mit der Umgebung zu verhindern.

Auch bei der alternativen Ausführung kann bevorzugt die erste Kammer eine in die Umgebung führende, verschließbare Öffnung aufweisen, welche zur manuellen Steuerung der Druckverhältnisse in der ersten Kammer zweckmäßigerweise mit einem Finger des Benutzers teilweise oder vollständig geschlossen werden kann. Wird die Öffnung vollständig verschlossen, bleiben die Druckverhältnisse in der ersten Kammer unverändert. Wird dagegen die Öffnung teilweise verschlossen bzw. geöffnet, so wird dadurch ein geringfügiger Druckausgleich mit der Umgebung bewirkt mit der Folge, dass der Druck in ersten Kammer entsprechend niedriger ist. Die Öffnung kann vorzugsweise ein Rückschlagventil enthalten, das bei Unterdruck in der ersten Kammer schließt und bei Überdruck in der ersten Kammer öffnet, so dass im Falle eines Unterdruckes in der ersten Kammer ein unerwünschter Druckausgleich mit der Umgebung verhindert wird und eine manuelle Steuerung der Druckverhältnisse in der ersten Kammer durch teilweises oder vollständiges Verschließen der Öffnung mit einem Finger des Benutzers nur im Falle eines Überdruckes in der ersten Kammer möglich ist.

Bei einer Weiterbildung der alternativen Ausführung weist die Wandung der ersten Kammer einen dritten Abschnitt auf und ist die Wandung des hülsenförmigen Körpers im Verbindungsbereich zwischen deren erstem Endabschnitt und deren Zwischenabschnitt am dritten Abschnitt der Wandung der ersten Kammer befestigt.

Bei einer weiteren bevorzugten Weiterbildung ist der dritte Abschnitt der Wandung der ersten Kammer zwischen deren erstem Abschnitt und deren zweitem Abschnitt angeordnet.

Für eine weitere vorteilhafte Fixierung des hülsenförmigen Körpers ist bevorzugt an der Außenseite der Wandung des hülsenförmigen Körpers im Verbindungsbereich zwischen deren erstem Endabschnitt und deren Zwischenabschnitt ein nach außen abstehender Kragen ausgebildet, der am dritten Abschnitt der Wandung der ersten Kammer befestigt ist.

Ferner kann die Wandung der zweiten Kammer einen vierten Abschnitt aufweisen, der vom dritten Abschnitt der Wandung der ersten Kammer gebildet wird.

Auch bei der alternativen Ausführung kann die Vorrichtung vorzugsweise mit einem Gehäuse versehen sein, das den hülsenförmigen Körpers und die Beaufschlagungseinrichtung aufnimmt und ein erstes Gehäuseteil und ein am ersten Gehäuseteil abnehmbar angeordnetes zweites Gehäuseteil aufweist, wobei das erste Gehäuseteil den hülsenförmigen Körper im Wesentlichen mit dem Zwischenabschnitt und dem zweiten Endabschnitt seiner Wandung aufnimmt und im Verbindungsbereich zwischen dem ersten Endabschnitt und dem Zwischenabschnitt der Wandung des hülsenförmigen Körpers am zweiten Gehäuseteil angeordnet ist. Eine solche zweiteilige Ausführung des Gehäuses ermöglicht zum einen eine einfachere Reinigung des Innenraumes des Gehäuses und des hülsenförmigen Körpers sowie auch einen einfachen Austausch des hülsenförmigen Körpers und zum anderen einen einfachen Zugang zur Beaufschlagungseinrichtung beispielsweise zum Zwecke einer Reparatur oder eines Austausches oder eines Auswechselns einer die Beaufschlagungseinrichtung mit elektrischer Spannung versorgenden Batterie. Zweckmäßigerweise kann dabei das zweite Gehäuseteil im Bereich des dritten Abschnittes der Wandung der ersten Kammer am Gehäuseteil angeordnet sein.

Für eine weitere Verstärkung des Stimulationseffektes kann bevorzugt die Innenseite der Wandung des hülsenförmigen Körpers zumindest abschnittsweise mit Strukturelementen wie beispielsweise Noppen versehen sein.

Zur Steuerung der Stimulationswirkung kann des Weiteren bevorzugt eine Steuerungseinrichtung vorgesehen sein, die die Beaufschlagungseinrichtung steuert, und mindestens ein Bedienmittel aufweisen, um mindestens einen vorgegebenen Betriebsmodus für die Beaufschlagungseinrichtung einzustellen, wobei zweckmäßigerweise das Bedienmittel mindestens einen Schalter oder einen Taster aufweist.

Schließlich kann die Vorrichtung bevorzugt als ein, vorzugsweise mit einer Batterie zur Energieversorgung der Beaufschlagungseinrichtung betriebenes, Handgerät ausgebildet sein.

Nachfolgend werden bevorzugte Ausführungsbeispiele der Erfindung anhand der beiliegenden Zeichnungen näher erläutert. Es zeigen:
- Fig. 1: in perspektivischer Ansicht eine erste bevorzugte Ausführung der Stimulationsvorrichtung;
- Fig. 2: einen Längsschnitt durch die Vorrichtung von Fig. 1;
- Fig. 3: den gleichen Längsschnitt wie Fig. 2, jedoch mit voneinander gelösten Gehäuseteilen;
- Fig. 4: den gleichen Längsschnitt wie Fig. 2, jedoch mit zusätzlich gestrichelter Darstellung der Membran in einer Zwischenstellung zwischen einer nicht dargestellten ersten Endstellung und einer zweiten Endstellung, in der die Membran in durchgezogenen Linien abgebildet ist;
- Fig. 5: den gleichen Längsschnitt wie Fig. 2, jedoch mit Abbildung der Membran in ihrer ersten Endstellung und zusätzlicher gestrichelter Darstellung der Membran in ihrer zweiten Endstellung;
- Fig. 6: den gleichen Längsschnitt wie die Figuren 2 und 4 mit zusätzlicher Darstellung eines Fingers des Benutzers zum Verschließen einer Öffnung für eine manuelle Steuerung der Druckverhältnisse;
- Fig. 7: im Längsschnitt eine zweite bevorzugte Ausführung der Stimulationsvorrichtung;
- Fig. 8: in perspektivischer Ansicht eine dritte bevorzugte Ausführung der Stimulationsvorrichtung;
- Fig. 9: einen Längsschnitt durch die Vorrichtung von Fig. 8;
- Fig. 10: den gleichen Längsschnitt wie Fig. 9, jedoch mit voneinander gelösten Gehäuseteilen;
- Fig. 11: den gleichen Längsschnitt wie Fig. 9, jedoch mit zusätzlich gestrichelter Darstellung der Membran in einer Zwischenstellung zwischen einer nicht dargestellten ersten Endstellung und einer zweiten Endstellung, in der die Membran in durchgezogenen Linien abgebildet ist;
- Fig. 12: den gleichen Längsschnitt wie Fig. 9, jedoch mit Abbildung der Membran in ihrer ersten Endstellung und zusätzlicher gestrichelter Darstellung der Membran in ihrer zweiten Endstellung;
- Fig. 13: den gleichen Längsschnitt wie die Figuren 9 und 11 mit zusätzlicher Darstellung eines Fingers des Benutzers zum Verschließen einer Öffnung für eine manuelle Steuerung der Druckverhältnisse.

In den Figuren 1 bis 6 ist eine Stimulationsvorrichtung 2 gemäß einer ersten bevorzugten Ausführung der Erfindung dargestellt. Die Stimulationsvorrichtung 2 weist ein Gehäuse auf, das im dargestellten Ausführungsbeispiel in ein erstes Gehäuseteil 4, das von einer umlaufenden Wandung 4a und einem freien Ende 4b begrenzt ist, und in ein zweites Gehäuseteil 6, das von einer umlaufenden Wandung 6a und einem freien Ende 6b begrenzt wird, unterteilt ist. Am freien Ende 4b des ersten Gehäuseteils 4 befindet sich einen Öffnung 8 zum Einführen eines für eine Stimulation empfindlichen Körperteils wie beispielsweise eines Penis. Wie Fig. 1 ferner erkennen lässt, sind im Bereich der umlaufenden Wandung 6a des zweiten Gehäuseteils 6 Bedienknöpfe 10 angeordnet, die bevorzugt als elektrische Taster ausgebildet sind und zum Ein- und Ausschalten sowie zur Steuerung der Stimulationsvorrichtung mit Hilfe einer in den Figuren nicht abgebildeten elektronischen Steuerungsschaltung dienen.

Wie die Figuren 2 bis 6 im Einzelnen erkennen lassen, ist im dargestellten Ausführungsbeispiel im Inneren des ersten Gehäuseteils 4 ein hülsenförmiger Körper 12 angeordnet, dessen Innen- bzw. Hohlraum 12a von einer Wandung 14 begrenzt wird, die in einen ersten Endabschnitt 14a, einen zweiten Endabschnitt 14b und einen zwischen diesen beiden Endabschnitten 14a, 14b befindlichen mittleren Abschnitt 14c unterteilt ist. Der erste Endabschnitt 14a der Wandung 14 hat im dargestellten Ausführungsbeispiel die Form eines geschlossenen Domes oder einer geschlossenen Kappe und bildet ein erstes Ende 14aa, das zugleich auch ein erstes Ende des hülsenförmigen Körpers 12 bildet. Der hiervon entfernt gelegene zweite Endabschnitt 14b der Wandung 14 weist ein zweites Ende 14bb auf, das zugleich auch das außenliegende zweite Ende des hülsenförmigen Körpers 12 bildet und mit der bereits erwähnten Öffnung 8 zum Einführen eines für eine Stimulation empfindlichen Körperteils in den Hohlraum 12a des hülsenförmigen Körpers 12 versehen ist. In Bezug auf das freie Ende 4b des ersten Gehäuseteils 4 und die Öffnung 8 können der erste Endabschnitt 14a bzw. das erste Ende 14aa der Wandung 14 des hülsenförmigen Körpers 12 alternativ auch als distaler oder innenliegender erster Endabschnitt 14a bzw. als distales oder innenliegendes erstes Ende 14aa und der zweite Endabschnitt 14b bzw. das zweite Ende 14bb der Wandung 14 des hülsenförmigen Körpers 12 alternativ auch als proximaler oder teilweise außenliegender zweiter Endabschnitt 14b bzw. als proximales oder außenliegendes zweites Ende 14bb bezeichnet werden. Wie die Figuren 2 bis 6 ferner erkennen lassen, hat der hülsenförmige Körper 12 zwischen seinen beiden Enden eine längliche Form, die im dargestellten Ausführungsbeispiel insbesondere im Bereich des mittleren Abschnittes 14c der Wandung 14 im Wesentlichen zylindrisch ist. In dem dargestellten Ausführungsbeispiel ist des Weiteren an der Innenseite der Wandung 14 des hülsenförmigen Körpers 12 im Verbindungsbereich zwischen dem ersten Endabschnitt 14a und dem mittleren Abschnitt 14c ein nach innen ragender Vorsprung 14d angeordnet, der eine Verengung bildet, wobei dieser Vorsprung 14d wahlweise umlaufend gestaltet oder zur Bildung von Noppen in Umfangsrichtung mit Unterbrechungen versehen sein kann. Die Wandung 14 des hülsenförmigen Körpers 12 besteht aus zumindest teilweise flexiblem, vorzugsweise elastischem, Material, das beispielsweise Silikon aufweist, bei dem es sich nicht nur um ein besonders weiches, sondern auch hygienisches Material handelt.

Wie die Figuren 2 bis 6 ferner erkennen lassen, bildet im dargestellten Ausführungsbeispiel das freie Ende 4b des ersten Gehäuseteils 4 einen nach innen abgewinkelten flanschartigen Rand, der zur Fixierung des benachbarten Abschnittes des hülsenförmigen Körpers 12 in den zweiten Endabschnitt 14b der Wandung 14 des hülsenförmigen Körpers 12 eingreift.

Ebenfalls im Verbindungsbereich zwischen ihrem ersten Endabschnitt 14a und ihrem mittleren Abschnitt 14c ist die Wandung 14 des hülsenförmigen Körpers 12 an der Außenseite mit einem nach außen abstehenden Kragen 16 versehen, wie die Figuren 2 bis 6 ferner erkennen lassen. Benachbart gegenüberliegend vom Kragen 16 ist an der Innenseite der Wandung 4a des ersten Gehäuseteils 4 ein nach innen ragender Befestigungsvorsprung 18 ausgebildet, der eine Ausnehmung 20 enthält, welche über eine Öffnung 22 mit dem Innenraum des ersten Gehäuseteils 4 kommuniziert. Wie insbesondere Fig. 2 erkennen lässt, ragt der an der Außenseite der Wandung 14 des hülsenförmigen Körpers 12 vorgesehene Kragen 16 durch die Öffnung 22 in die Ausnehmung 20 und hintergreift im dargestellten Ausführungsbeispiel mit einem nach unten abgewinkelten Ende 16a einen Innenwandabschnitt der Ausnehmung 20. Bevorzugt ist der Kragen 16 als um den hülsenförmigen Körper 12 umlaufender Kragen und dementsprechend auch der Befestigungsvorsprung 18 mit der Ausnehmung 20 an der Innenwand des ersten Gehäuseteils 4 umlaufend ausgebildet; alternativ ist es aber auch denkbar, den Kragen 16 in voneinander beabstandete, diskrete Bestandteile und somit auch den Befestigungsvorsprung 18 oder zumindest die Ausnehmung 20 entsprechend zu unterteilen.

Wie die Figuren 2 bis 6 ferner erkennen lassen, ist benachbart in einem Abstand vom ersten Endabschnitt 14a der Wandung 14 des hülsenförmigen Körpers 12 außerhalb des hülsenförmigen Körpers 12 ein umlaufender Wandabschnitt 24 vorgesehen, der an der Innenseite der Wandung 6a des zweiten Gehäuseteils 6 angefordert ist und mit einem umlaufenden freien Ende im Inneren des zweiten Gehäuseteils 6 endet, welches von einer Membran 26 dichtend abgeschlossen ist, die somit ebenfalls außerhalb des hülsenförmigen Körpers 12 angeordnet und dabei im dargestellten Ausführungsbeispiel von dem ersten Ende 14aa der Wandung 14 des hülsenförmigen Körpers 12 beabstandet ist. Somit begrenzen der erste Endabschnitt 14a der Wandung 14 des hülsenförmigen Körpers 12, der Wandabschnitt 24 und die Membran 26 eine erste Kammer 28.

Wie insbesondere Fig. 2 in Verbindung mit Fig. 3 erkennen lässt, wird die das abgewinkelte Ende 16a des an der Außenseite der Wandung 14 des hülsenförmigen Körpers 12 angeformten Kragens 16 aufnehmende Ausnehmung 20 an seiner zum zweiten Gehäuseteil 6 weisenden Seite von einem Abschnitt des Wandabschnittes 24 begrenzt. Da der Wandabschnitt 24 am zweiten Gehäuseteil 6 vorgesehen ist, hat diese Anordnung zur Folge, dass bei Trennung des zweiten Gehäuseteils 6 vom ersten Gehäuseteil 4 (vgl. Fig. 3) die Ausnehmung 20 geöffnet wird, so dass sich für eine Montage oder Demontage des hülsenförmigen Körpers 12 der Kragen 16 mit seinem abgewinkelten Ende 16a einfach in die nun geöffnete Ausnehmung 20 einführen oder aus der Aussparung 20 herausnehmen lässt.

Wie die Figuren 2 bis 6 ferner erkennen lassen, ist im zweiten Gehäuseteil 6 ein Elektromotor 30 angeordnet, an dessen Ausgangswelle 30a drehfest ein sich radial erstreckender Hebel 32 befestigt ist. Benachbart zu seinem freien Ende ist am Hebel 32 mit einem ersten Ende 34a eine Pleuelstange 34 gelenkig gelagert. Mit ihrem anderen Ende 34b ist die Pleuelstange 34 an der Membran 26 befestigt. Der Hebel 32 und diePleuelstange34 bilden somit gemeinsam ein Exzentergetriebe, um die Rotation der Ausgangswelle 30a des Elektromotors 30 in eine reziproke longitudinale Bewegung der Pleuelstange 34 umzuwandeln. Für die Stromversorgung des Elektromotors 30 ist ein Akku oder eine Batterie 36 vorgesehen, die ebenfalls innerhalb des zweiten Gehäuseteils 6 in einem hierfür vorgesehenen Fach 38 sitzt, welches von einer Trennwand 40 begrenzt wird.

Des Weiteren ist in Bezug auf die erste Kammer 28 außerhalb des Wandabschnittes 24 und der Membran 26 innerhalb des zweiten Gehäuseteils 6 eine zweite Kammer 42 gebildet, die von der Wandung 6a des zweiten Gehäuseteils 6, dem Wandabschnitt 24, der Membran 26 und der Trennwand 40 begrenzt wird.

Da die Membran 26 aus flexiblem Material wie insbesondere Silikon besteht, führt die reziproke Längsbewegung der Pleuelstange 34 in Richtung des in den Figuren 4 bis 6 dargestellten Doppelpfeils A zu einer entsprechenden Bewegung der Membran 26, wie in den Figuren 4 und 5 schematisch dargestellt ist; mit anderen Worten nimmt die Pleuelstange 34 während ihrer reziproken Bewegung in Längsrichtung die Membran 26 entsprechend mit. Da die Membran 26 mit ihrem äußeren Ende am Wandabschnitt 24 befestigt ist, bewirkt die reziproke Bewegung der Pleuelstange 34 eine Formänderung der Membran 26 und ist dabei der Bewegungshub der Membran 26 in ihrer Mitte, wo die Pleuelstange 34 mit ihrem benachbarten Ende 34b befestigt ist, am größten und entspricht dem Bewegungshub der Pleuelstange 34. Die reziproke Längsbewegung der Pleuelstange 34 ist etwa in Längsrichtung des hülsenförmigen Körpers 12 orientiert, so dass durch die Bewegung der Pleuelstange 34 die Membran 26 einer Änderung ihres Abstandes vom benachbarten ersten Ende 14aa der Wandung 14 des hülsenförmigen Körpers 12 unterworfen wird, indem sie, mit anderen Worten ausgedrückt, abwechselnd in Richtung auf das erste Ende 14aa der Wandung 14 des hülsenförmigen Körpers 12 und von diesem weg bewegt wird.

In Fig. 5 ist die Membran 26 in ihrer zum hülsenförmigen Körper 12 nächstliegenden ersten Endstellung in durchgezogenen Linien abgebildet. Dabei lässt Fig. 5 erkennen, dass in der (gemäß Fig. 5 unteren) ersten Endstellung die Membran 26 eine in Richtung auf den hülsenförmigen Körper 12 gebogene Form einnimmt. Wenn sich die Membran 26 in ihrer ersten Endstellung befindet, nimmt gleichzeitig der gegenüberliegende erste Endabschnitt 14a der Wandung 14 des hülsenförmigen Körpers 12 ebenfalls eine definierte erste Endstellung ein, in der der Abstand zwischen dem ersten Ende 14aa der Wandung 14 des hülsenförmigen Körpers 12 von der Membran 26 minimal ist. In Fig. 5 ist auch der erste Endabschnitt 14a der Wandung 14 des hülsenförmigen Körpers 12 in seiner (gemäß Fig. 5 unteren) ersten Endstellung in durchgezogenen Linien abgebildet. Ferner ist in Fig. 5 die Membran 26 in ihrer vom hülsenförmigen Körper 12 entfernten (gemäß Fig. 5 oberen) zweiten Endstellung in gestrichelten Linien abgebildet, in der die Membran 26 nun eine gegenüber der ersten Endstellung entgegengesetzt gekrümmte, nach oben gebogene Form einnimmt. Wenn sich die Membran 26 in ihrer zweiten Endstellung befindet, nimmt der erste Endabschnitt 14a der Wandung 14 des hülsenförmigen Körpers 12 ebenfalls eine daran angepasste (gemäß Fig. 5 obere) definierte zweite Endstellung ein, die in Fig. 5 ebenfalls in gestrichelten Linien abgebildet ist. Somit lässt Fig. 5 erkennen, dass der hülsenförmigen Körper 12 in der zweiten Endstellung des ersten Endabschnittes 14a seiner Wandung 14 gegenüber dessen erster Endstellung in seiner Längsrichtung gedehnt und demnach verlängert ist. Nur der Klarheit halber sei in diesem Zusammenhang noch angemerkt, dass in den Figuren 2 bis 4 und 6 die Membran 26 jeweils in ihrer zweiten Endstellung, demgegenüber jedoch der erste Endabschnitt 14a der Wandung 14 des hülsenförmigen Körpers 12 in seiner ersten Endstellung abgebildet ist; dabei zeigen die Figuren 4 und 6 die Membran 26 zusätzlich in einer gestrichelt dargestellten Zwischenstellung zwischen den beiden zuvor angesprochenen Endstellungen.

Die Bewegung der Membran 26 von ihrer (gemäß Fig. 5 unteren) ersten Endstellung in ihre (gemäß Fig. 5 obere) zweite Endstellung bewirkt eine Bewegung des ersten Endabschnittes 14a der Wandung 14 des hülsenförmigen Körpers 12 von seiner (gemäß Fig. 5 unteren) ersten Endstellung in seine (gemäß Fig. 5 obere) zweite Endstellung, so dass die Bewegung der Membran 26 aufgrund der reziproken Bewegung der Pleuelstange 34 eine unmittelbare Auswirkung auf die Bewegung des ersten Endabschnittes 14a der Wandung 14 des hülsenförmigen Körpers 12 hat. Ursache hierfür ist die erste Kammer 28, die zwischen dem ersten Endabschnitt 14a der Wandung 14 des hülsenförmigen Körpers 12 einerseits und der Membran 26 andererseits gebildet und mit Luft gefüllt ist. Die in der ersten Kammer befindliche Luft ist dafür verantwortlich, dass bei Bewegung der Membran 26 der erste Endabschnitt 14a der Wandung 14 des hülsenförmigen Körpers 12 entsprechend mitgenommen wird. Bei Bewegung der Membran 26 von ihrer (gemäß Fig. 5 unteren) ersten Endstellung in die (gemäß Fig. 5 obere) zweite Endstellung wird zunächst das Volumen in der ersten Kammer 28 vergrößert und entsteht dadurch dort zunächst ein Unterdruck, aufgrund dessen der erste Endabschnitt 14a der Wandung 14 des hülsenförmigen Körpers 12 mit einer entsprechenden Zugkraft beaufschlag wird. Diese Zugkraft sorgt dann für eine Bewegung des ersten Endabschnittes 14a der Wandung 14 des hülsenförmigen Körpers 12 in die in Fig. 5 gestrichelte (gemäß Fig. 5 obere) zweite Endstellung, bis in der ersten Kammer 28 der Unterdruck abgebaut ist und wieder normaler Luftdruck herrscht. Somit wird von der Membran 26 während ihrer Bewegung von der ersten Endstellung in die zweite Endstellung über das in der ersten Kammer 28 herrschende Luftpolster nach Art einer Saugwirkung der erste Endabschnitt 14a der Wandung 14 des hülsenförmigen Körpers 12 entsprechend mitgenommen, was zu einer Dehnung des hülsenförmigen Körpers 12 in Richtung seiner Längserstreckung und somit zu einer Vergrößerung seiner Länge führt. Bei umgekehrter Bewegung der Membran 26 von ihrer (gemäß Fig. 5 oberen) zweiten Endstellung in ihre (gemäß Fig. 5 untere) erste Endstellung entsteht in der ersten Kammer 28 zunächst ein Überdruck, der auf das erste Ende 14aa der Wandung 14 des zu diesem Zeitpunkt noch gedehnten hülsenförmigen Körpers 12 eine Druckkraft ausübt, die nun dafür sorgt, dass der erste Endabschnitt 14a der Wandung 14 des hülsenförmigen Körpers 12 in seine (gemäß Fig. 5 untere) in Fig. 5 in durchgezogenen Linien dargestellte erste Endstellung zurückkehrt.

Die von der reziproken Bewegung der Pleuelstange 34 bewirkte abwechselnde Längenänderung des ersten Endabschnittes 14a der Wandung 14 des hülsenförmigen Körpers 12 erzeugt eine besondere stimulierende Wirkung auf den mit dem ersten Endabschnitt 14a der Wandung 14 des hülsenförmigen Körpers 12 in Eingriff befindlichen Abschnitt eines in den Figuren nicht abgebildeten, durch die Öffnung 8 in den hülsenförmigen Körpers 12 eingeführten, für eine Stimulation empfindlichen Körperteils, indem entweder aufgrund einer Relativbewegung des ersten Endabschnittes 14a der Wandung 14 des hülsenförmigen Körpers 12 gegenüber dem benachbarten Abschnitt des besagten Körperteils auf diesen eine stimulierende Reibungswirkung erzeugt wird oder der erste Endabschnitt 14a der Wandung 14 des hülsenförmigen Körpers 12 während seiner in beide Richtungen abwechselnden Bewegung den benachbarten Abschnitt des besagten Körperteils oder zumindest dessen Haut mitnimmt, was ebenfalls zu einem besonderen Stimulationseffekt führt.

Damit sich in der zweiten Kammer 42 kein unerwünschtes Luftpolster bildet, welches eine Art Widerlager gegen die Bewegung der Membran 26 bilden und somit die Bewegung der Membran 26 beeinträchtigen oder gar vollständig verhindern würde, ist in der Wandung 6a des zweiten Gehäuseteils 6 ein Entlüftungsloch 44 vorgesehen, das für einen ständigen Druckausgleich zwischen der zweiten Kammer 42 und der Umgebung sorgt. Dadurch wird eine ungestörte Bewegung der Membran 26 gewährleistet.

Wie insbesondere Fig. 6 erkennen lässt, ist eine Öffnung 46 vorgesehen, mit der die erste Kammer 28 nach außen kommunizieren kann. Diese Öffnung 46 lässt sich zweckmäßigerweise von einem Finger 48 eines in den Figuren nicht dargestellten Benutzers bei Bedarf teilweise oder vollständig verschließen, um auf diese Weise den Druck in der ersten Kammer 28 manuell zu steuern. Wird die Öffnung 46 vollständig verschlossen, bleiben die Druckverhältnisse in der ersten Kammer 28 unverändert. Wird dagegen die Öffnung 46 teilweise verschlossen bzw. geöffnet, so wird dadurch ein geringfügiger Druckausgleich mit der Umgebung bewirkt mit der Folge, dass der Druck in ersten Kammer 28 entsprechend niedriger ist. Dabei sollte die Öffnung 46 ein in den Figuren nicht dargestelltes Rückschlagventil enthalten, das bei Unterdruck in der ersten Kammer 28 schließt und bei Überdruck in der ersten Kammer 28 öffnet, so dass im Falle eines Unterdruckes in der ersten Kammer 28 ein unerwünschter Druckausgleich mit der Umgebung vermieden wird und eine manuelle Steuerung der Druckverhältnisse in der ersten Kammer 28 durch teilweises oder vollständiges Verschließen der Öffnung 46 mit dem Finger 48 eines Benutzers nur im Falle eines Überdruckes in der ersten Kammer 28 möglich ist.

In Fig. 7 ist eine Stimulationsvorrichtung 2' gemäß einer zweiten bevorzugten Ausführung dargestellt, wobei in Bezug auf die Stimulationsvorrichtung 2 gemäß der ersten bevorzugten Ausführung gleiche Komponenten mit den gleichen Bezugszeichen gekennzeichnet sind, so dass diesbezüglich zur Vermeidung von Wiederholungen auf die zuvor anhand der Figuren 1 bis 6 erfolgte Beschreibung verwiesen wird.

Die Stimulationsvorrichtung 2' gemäß der zweiten bevorzugten Ausführung macht vom gleichen Funktionsprinzip Gebrauch wie die Stimulationsvorrichtung 2 gemäß der ersten bevorzugten Ausführung. Der Unterschied gegenüber der Stimulationsvorrichtung 2 gemäß der ersten bevorzugten Ausführung besteht darin, dass bei der Stimulationsvorrichtung 2' gemäß der ersten bevorzugten Ausführung das erste Gehäuseteil 4 fehlt und das zweite Gehäuseteil 6 als einziges Gehäuse vorgesehen ist und dadurch zusätzlich zu dem (gemäß Fig. 7 oberen) freien Ende 6b ein entfernt von diesem freien Ende 6b befindliches weiteres (gemäß Fig. 7 unteres) freies Ende 6c aufweist, an dem der Kragen 16 der Wandung 14 des hülsenförmigen Körpers 12 befestigt ist. Da die zweite Kammer 42 an dem (gemäß Fig. 7 unteren) freien Ende 6c des Gehäuseteils 6 an einer in Fig. 7 mit dem Bezugszeichen "42a" gekennzeichneten Stelle zur Umgebung hin offen ist, kann des Weiteren das bei der Stimulationsvorrichtung 2 gemäß der ersten bevorzugten Ausführung vorgesehene Entlüftungsloch 44 entfallen. Die Verwendung des zweiten Gehäuseteils 6 von der Stimulationsvorrichtung 2 gemäß der ersten bevorzugten Ausführung als einziges Gehäuse hat des Weiteren zur Folge, dass der hülsenförmige Körper 12 eine deutlich kürzere Länge aufweist und somit deutlich verkürzt ist, wie Fig. 7 im Vergleich zu den Figuren 1 bis 6 ferner erkennen lässt. Somit schließt sich der zweite Endabschnitt 14b der Wandung 14 des hülsenförmigen Körpers 12 unmittelbar an den Kragen 16 an und ist gegenüber der Stimulationsvorrichtung 2 gemäß der ersten bevorzugten Ausführung deutlich kürzer ausgebildet. Demnach handelt es sich bei der Stimulationsvorrichtung 2' gemäß der bevorzugten zweiten Ausführung um eine konstruktiv vereinfachte und hinsichtlich ihrer Formgestaltung kompaktere Version gegenüber der Stimulationsvorrichtung 2 gemäß der ersten bevorzugten Ausführung.

In den Figuren 8 bis 13 ist eine Stimulationsvorrichtung 2" gemäß einer dritten bevorzugten Ausführung abgebildet, wobei die Figuren 8 bis 13 hinsichtlich ihrer Ansicht den Figuren 1 bis 6 entsprechen und in Bezug auf die Stimulationsvorrichtung 2 gemäß der ersten bevorzugten Ausführung gleiche Komponenten mit den gleichen Bezugszeichen bezeichnet sind, so dass diesbezüglich zur Vermeidung von Wiederholungen auf die zuvor anhand der Figuren 1 bis 6 erfolgte Beschreibung der Stimulationsvorrichtung 2 gemäß der ersten bevorzugten Ausführung verwiesen wird.

Auf den ersten Blick scheint die Stimulationsvorrichtung 2" gemäß der dritten bevorzugten Ausführung der Stimulationsvorrichtung 2 gemäß der ersten bevorzugten Ausführung zu gleichen. Jedoch gibt es einen wesentlichen Unterschied in der Funktionsweise, die sich auch in konstruktiven Unterschieden zeigt.

Zwar findet auch bei der Stimulationsvorrichtung 2" gemäß der dritten bevorzugten Ausführung eine oszillierende Längenänderung des hülsenförmigen Körpers 12 aufgrund der in Längsrichtung des hülsenförmigen Körpers 12 orientierten, reziproken Bewegung der Membran 26 statt, so dass auch diesbezüglich auf die zuvor anhand der Figuren 1 bis 6 erfolgten Beschreibung der Stimulationsvorrichtung 2 gemäß der ersten bevorzugten Ausführung verwiesen wird. Jedoch ist im Gegensatz zur Stimulationsvorrichtung 2 gemäß der ersten bevorzugten Ausführung die zweite Kammer 42 gegenüber der Umgebung geschlossen und fehlt deshalb auch das Entlüftungsloch 44, so dass sich dort aufgrund der reziproken Bewegung der Membran 26 ebenfalls oszillierende Druckverhältnisse einstellen, jedoch in entgegengesetzter bzw. umgekehrter Weise zu den in der ersten Kammer 28 auftretenden oszillierenden Druckverhältnissen. Bei Bewegung der Membran 26 von ihrer (gemäß Fig. 12 unteren) in Fig. 12 in durchgezogenen Linien dargestellten ersten Endstellung in ihre (gemäß den Figuren 9 bis 13 oberen) in den Figuren 9 bis 11 und 13 in durchgezogenen Linien und in Fig. 12 in gestrichelten Linien dargestellten zweiten Endstellung entsteht in der zweiten Kammer 42 zunächst ein Überdruck, mit dem dann der mittlere Abschnitt 14c der Wandung 14 des hülsenförmigen Körpers 12 von außen beaufschlagt wird, was zu einer Verkürzung des Abstandes zwischen einander gegenüberliegenden Wandabschnitten 14cc des mittleren Abschnittes 14c der Wandung 14 des hülsenförmigen Körpers 12 führt, wie Fig. 12 erkennen lässt, in der jene Wandabschnitte 14cc in gestrichelten Linien schematisch abgebildet sind. Die zweite Kammer 42 wird nicht nur von dem Raum zwischen der Membran 26 und der Trennwand 40 gebildet, sondern zusätzlich auch noch von einem Raum, der einerseits von der Wandung 4a des ersten Gehäuseteils 4 und andererseits vom Wandabschnitt 24 sowie dem mittleren Abschnitt 14c und dem zweiten Endabschnitt 14b der Wandung 14 des hülsenförmigen Körpers 12 begrenzt wird. Somit erstreckt sich die zweite Kammer 42 zusätzlich entlang der Außenseite des hülsenförmigen Körpers 12 bis zum zweiten Endabschnitt 14b von dessen Wandung 14, welcher dichtend an der Wandung 4a des ersten Gehäuseteils 4 im Bereich dessen freien Endes 4b befestigt ist. Der durch die Bewegung der Membran 26 von ihrer ersten Endstellung in ihre zweite Endstellung zunächst entstehende Überdruck in der zweiten Kammer 42 hat zur Folge, dass die in der zweiten Kammer 42 befindliche Luft in Richtung der in den Figuren 11 bis 13 gezeigten Pfeile B verdrängt wird und dann auf die Außenseite des mittleren Abschnittes 14c der Wandung 14 des hülsenförmigen Körpers 12 trifft. Dort erzeugt die Luft dann eine Druckkraft, die quer von außen auf den mittleren Abschnitt 14c der Wandung 14 des hülsenförmigen Körpers 12 in Richtung der in den Figuren 11 bis 13 gezeigten Pfeile C wirkt. Diese Druckkraft bewirkt die bereits zuvor angesprochene Abstandsreduzierung zwischen den einander gegenüberliegenden Wandabschnitten 14cc im Bereich des mittleren Abschnittes 14c der Wandung 14 des hülsenförmigen Körpers 12 und somit in diesem Bereich eine Verengung des Hohlraumes 12a des hülsenförmigen Körpers 12, wie in Fig. 12 in gestrichelten Linien schematisch dargestellt ist. Demnach hat die Bewegung der Membran 26 von ihrer (gemäß Fig. 12 unteren) ersten Endstellung in ihre (gemäß Fig. 12 obere) zweite Endstellung nicht nur eine Dehnung, sondern gleichzeitig auch eine Verengung des hülsenförmigen Körpers 12 zur Folge.

Bei umgekehrter Bewegung der Membran 26 von ihrer (gemäß Fig. 12 oberen) zweiten Endstellung in ihre (gemäß Fig. 12 untere) Endstellung entsteht in der zweiten Kammer 42 zunächst ein Unterdruck, der für eine entgegengesetzte Luftströmung entgegen der Orientierung der in den Figuren 11 bis 13 dargestellten Pfeile B und C und somit vom mittleren Abschnitt 14c der Wandung 14 des hülsenförmigen Körpers 12 weg sorgt. Dadurch werden die einander gegenüberliegenden Wandabschnitte 14cc des mittleren Abschnittes 14c der Wandung 14 des hülsenförmigen Körpers 12 mit einer Zugkraft beaufschlagt, die dafür sorgt, dass unter Vergrößerung ihres Abstandes voneinander diese Wandabschnitte 14cc in ihre in den Figuren 9 bis 13 in durchgezogenen Linien dargestellte, im Wesentlichen gerade Ausgangsstellung zurückkehren und die Verengung des Hohlraumes 12a des hülsenförmigen Körpers 12 aufgehoben wird. Somit findet in diesem Schritt zusätzlich zur Verkürzung seiner Länge gleichzeitig auch eine Rückführung des mittleren Abschnittes 14c der Wandung 14 des hülsenförmigen Körpers 12 in seine ursprüngliche, im Wesentlichen gerade Ausgangsstellung unter Vergrößerung des Abstandes seiner Wandabschnitte 14cc voneinander und dadurch resultierender Aufhebung der Verengung statt.

Demnach lässt sich mit der Stimulationsvorrichtung 2" gemäß der in den Figuren 9 bis 13 dargestellten dritten bevorzugten Ausführung der Stimulationseffekt noch verstärken, indem nicht nur der erste Endabschnitt 14a der Wandung 14 des hülsenförmigen Körpers 12 und somit dessen erstes Ende in Längsrichtung des hülsenförmigen Körpers 12 abwechselnd mit einer Zug- und einer Druckkraft, um den hülsenförmigen Körper 12 in seiner Länge zu verändern und dabei zeitweise zu dehnen, sondern zusätzlich auch noch den hülsenförmigen Körper 12 im Bereich des mittleren Abschnittes 14c seiner Wandung 14 abwechselnd mit einer quer zu seiner Längsrichtung wirkenden Zug- und Druckkraft beaufschlagt, um den hülsenförmigen Körper 12 in seinem Querschnitt zu verändern und dabei zeitweise eine Verengung zu erzeugen. Nach alledem wird bei der Stimulationsvorrichtung 2" gemäß der dritten bevorzugten Ausführung der von der Membran 26 außerhalb der ersten Kammer 28 in der zweiten Kammer 42 erzeugte Über- bzw. Unterdruck in geschickter Weise für einen weiteren Stimulationseffekt durch zeitweise Verengung des hülsenförmigen Körpers 12 genutzt.

## Patentansprüche

1. Stimulationsvorrichtung mit
einem hülsenförmigen Körper (12), der von einer zumindest teilweise flexiblen Wandung (14) gebildet ist, die einen ersten Endabschnitt (14a) mit einem ein erstes Ende des hülsenförmigen Körpers (12) bildenden ersten Ende (14aa) und einen vom ersten Endabschnitt (14a) entfernt gelegenen zweiten Endabschnitt (14b) mit einem ein zweites Ende des hülsenförmigen Körpers (12) bildenden, dem ersten Ende (14aa) im Wesentlichen gegenüberliegenden, in einem Abstand vom ersten Ende (14aa) angeordneten und eine Öffnung (8) zum Einführen eines für eine Stimulation empfindlichen Körperteils in den hülsenförmigen Körper (12) enthaltenden zweiten Ende (14bb) aufweist,
einer Beaufschlagungseinrichtung (26, 30, 32, 34), die ausgebildet ist, den ersten Endabschnitt (14a) der Wandung (14) des hülsenförmigen Körpers (12) mit einer den Abstand zwischen dem ersten Ende des hülsenförmigen Körpers (12) und dem zweiten Ende des hülsenförmigen Körpers (12) verändernden, zeitlich veränderlichen, insbesondere oszillierenden ersten Kraft abwechselnd als Zugkraft zur relativen Verlängerung des Abstandes zwischen dem ersten Ende und dem zweiten Ende des hülsenförmigen Körpers (12) und als Druckkraft zur relativen Verkürzung des Abstandes zwischen dem ersten Ende und dem zweiten Ende des hülsenförmigen Körpers (12) zu beaufschlagen, und
außerhalb des hülsenförmigen Körpers (12) eine erste Kammer (28) vorgesehen ist, deren Wandung einen ersten Abschnitt aufweist, der zumindest teilweise vom ersten Endabschnitt (14a) der Wandung (14) des hüisenförmigen Körpers (12) gebildet wird,
**dadurch gekennzeichnet, dass**
die Beaufschlagungseinrichtung (26, 30, 32, 34) ausgebildet ist, für eine Beaufschlagung des ersten Endabschnittes (14a) der Wandung (14) des hülsenförmigen Körpers (12) mit der ersten Kraft als Zugkraft in der ersten Kammer (28) einen Unterdruck zur Verlängerung des Abstandes zwischen dem ersten Ende und dem zweiten Ende des hülsenförmigen Körpers (12) und für eine Beaufschlagung des ersten Endabschnittes (14a) der Wandung (14) des hülsenförmigen Körpers (12) mit der ersten Kraft als Druckkraft in der ersten Kammer (28) einen Überdruck zu erzeugen.

2. Vorrichtung nach Anspruch 1,
bei welcher der hülsenförmige Körper (12) zwischen seinem ersten Ende (14aa) und seinem zweiten Ende eine längliche Form aufweist und
die Beaufschlagungseinrichtung (26, 30, 32, 34) ausgebildet ist, die erste Kraft etwa in Längsrichtung des hülsenförmigen Körpers (12) zu orientieren.

3. Vorrichtung nach Anspruch 1 oder 2,
**dadurch gekennzeichnet, dass**
die Wandung der Kammer (28) einen zumindest teilweise flexiblen zweiten Abschnitt (26) aufweist, und
die Beaufschlagungseinrichtung (26, 30, 32, 34) eine Antriebseinrichtung (30, 32, 34) aufweist, die ausgebildet ist, den zweiten Abschnitt (26) der Wandung der Kammer (28) reziprok zwischen einer ersten Stellung und einer zweiten Stellung zu bewegen,
wobei insbesondere
der zweite Abschnitt (26) der Wandung (14) der Kammer (28) deren erstem Abschnitt gegenüberliegt und von deren ersten Abschnitt entfernt angeordnet ist.

4. Vorrichtung nach den Ansprüchen 2 und 3,
**dadurch gekennzeichnet, dass** die Antriebseinrichtung (30, 32, 34) ausgebildet ist, den zweiten Abschnitt (26) der Wandung (14) der Kammer (28) etwa in Längsrichtung des hülsenförmigen Körpers (12) zu bewegen.

5. Vorrichtung nach Anspruch 3 oder 4,
**dadurch gekennzeichnet, dass** der zweite Abschnitt (26) der Wandung der Kammer (28) eine Membran aufweist.

6. Vorrichtung nach mindestens einem der vorangegangenen Ansprüche, mit einem Gehäuse (4, 6), das eine Wandung (4a, 6a) aufweist und den hülsenförmigen Körper (12) und die Beaufschlagungseinrichtung (26, 30, 32, 34) aufnimmt,
**dadurch gekennzeichnet, dass** der zweite Endabschnitt (14b) der Wandung (14) des hülsenförmigen Körpers (12) an der Wandung (6b) des Gehäuses (4, 6) befestigt ist.

7. Vorrichtung nach mindestens einem der vorangegangenen Ansprüche,
**dadurch gekennzeichnet, dass** die Kammer (28) eine in die Umgebung führende, verschließbare Öffnung (46) aufweist,
wobei bevorzugt
die Öffnung (46) ein Rückschlagventil enthält, das bei Unterdruck in der Kammer (28) schließt und bei Überdruck in der Kammer (28) öffnet.

8. Vorrichtung nach mindestens einem der vorangegangenen Ansprüche,
**dadurch gekennzeichnet, dass**
die Wandung der Kammer (28) einen dritten Abschnitt (24) aufweist und die Wandung (14) des hülsenförmigen Körpers (12) im Bereich deren ersten Endabschnittes (14a) oder benachbart zu diesem am dritten Abschnitt (24) der Wandung der Kammer (28) befestigt ist.

9. Vorrichtung nach den Ansprüchen 3 und 8,
**dadurch gekennzeichnet, dass** der dritte Abschnitt (24) der Wandung der Kammer (28) zwischen deren erstem Abschnitt (14a) und deren zweitem Abschnitt (26) angeordnet ist.

10. Vorrichtung nach Anspruch 8 oder 9,
**dadurch gekennzeichnet, dass** an der Außenseite der Wandung (14) des hülsenförmigen Körpers (12) im Bereich deren ersten Endabschnittes (14a) oder benachbart zu diesem ein nach außen abstehender Kragen (16) ausgebildet ist, der am dritten Abschnitt (24) der Wandung der Kammer (28) befestigt ist.

11. Vorrichtung nach mindestens einem der vorangegangenen Ansprüche,
mit einem Gehäuse (4, 6), das den hülsenförmigen Körper (12) und die Beaufschlagungseinrichtung (26, 30, 32, 34) aufnimmt und ein erstes Gehäuseteil (4) und ein am ersten Gehäuseteil (4) abnehmbar angeordnetes zweites Gehäuseteil (6) aufweist,
**dadurch gekennzeichnet, dass**
das erste Gehäuseteil (4) den hülsenförmigen Körper (12) mit dem zweiten Endabschnitt (14b) seiner Wandung (14) aufnimmt und im Bereich des ersten Endabschnittes (14a) der Wandung (14) des hülsenförmigen Körpers (12) oder benachbart zu deren erstem Endabschnitt (14a) am zweiten Gehäuseteil (6) angeordnet ist.

12. Vorrichtung nach Anspruch 1 oder 2,
bei welcher die Wandung (14) des hülsenförmigen Körpers (12) einen zwischen dem ersten Endabschnitt (14a) und dem zweiten Endabschnitt (14b) vorgesehenen Zwischenabschnitt (14c) mit Wandabschnitten, die in einem einen Öffnungsquerschnitt des hülsenförmigen Körpers (12) definierenden Abstand einander gegenüberliegen, aufweist,
**dadurch gekennzeichnet, dass**
die Beaufschlagungseinrichtung (26, 30, 32, 34) ferner ausgebildet ist, den Zwischenabschnitt (14c) der Wandung (14) des hülsenförmigen Körpers (12) mit einer den Abstand zwischen den einander gegenüberliegenden Wandabschnitten (14cc) des Zwischenabschnittes (14c) der Wandung (14) des hülsenförmigen Körpers (12) verändernden, zeitlich veränderlichen, insbesondere oszillierenden zweiten Kraft abwechselnd als Druckkraft zur relativen Verkürzung des Abstandes zwischen den einander gegenüberliegenden Wandabschnitten (14cc) und als Zugkraft zur relativen Vergrößerung des Abstandes zwischen den einander gegenüberliegenden Wandabschnitten (14cc) zu beaufschlagen,
außerhalb des hülsenförmigen Körpers (12) und der ersten Kammer (28) eine zweite Kammer (42) vorgesehen ist, deren Wandung (14) einen ersten Abschnitt aufweist, der zumindest teilweise vom Zwischenabschnitt (14c) der Wandung (14) des hülsenförmigen Körpers (12) gebildet wird, und
die Beaufschlagungseinrichtung (26, 30, 32, 34) zusätzlich ausgebildet ist, für eine Beaufschlagung des Zwischenabschnittes (14c) der Wandung (14) des hülsenförmigen Körpers (12) mit der zweiten Kraft als Druckkraft in der zweiten Kammer (42) einen Überdruck und für eine Beaufschlagung des Zwischenabschnittes (14c) der Wandung (14) des hülsenförmigen Körpers (12) mit der zweiten Kraft als Zugkraft in der zweiten Kammer (42) einen Unterdruck zu erzeugen.

13. Vorrichtung nach Anspruch 12,
**dadurch gekennzeichnet, dass** die Beaufschlagungseinrichtung (26, 30, 32, 34) ausgebildet ist, im Wesentlichen gleichzeitig den ersten Endabschnitt (14a) der Wandung (14) des hülsenförmigen Körpers (12) mit der ersten Kraft als Zugkraft und den Zwischenabschnitt (14c) der Wandung (14) des hülsenförmigen Körpers (12) mit der zweiten Kraft als Druckkraft und/oder im Wesentlichen gleichzeitig den ersten Endabschnitt (14a) der Wandung (14) des hülsenförmigen Körpers (12) mit der ersten Kraft als Druckkraft und den Zwischenabschnitt (14c) der Wandung (14) des hülsenförmigen Körpers (12) mit der zweiten Kraft als Zugkraft zu beaufschlagen.

14. Vorrichtung nach Anspruch 12 oder 13,
bei welcher der hülsenförmige Körper (12) zwischen seinem ersten Ende und seinem zweiten Ende eine längliche Form aufweist und
die Beaufschlagungseinrichtung (26, 30, 32, 34) ausgebildet ist, die zweite Kraft etwa quer zur Längsrichtung des hülsenförmigen Körpers (12) zu orientieren.

15. Vorrichtung nach mindestens einem der Ansprüche 12 bis 14,
**dadurch gekennzeichnet, dass** das Verhältnis zwischen der ersten Kraft und der zweiten Kraft derart bemessen ist, dass das Volumen des vom hülsenförmigen Körper (12) begrenzten Hohlraumes (12a) im Wesentlichen unverändert bleibt.

16. Vorrichtung nach einem der Ansprüche 12 bis 15,
**dadurch gekennzeichnet, dass** der Betrag der Differenz zwischen dem Unterdruck und einem Normaldruck etwa dem Betrag der Differenz zwischen dem Überdruck und dem Normaldruck entspricht.

17. Vorrichtung nach einem der Ansprüche 12 bis 16,
**dadurch gekennzeichnet, dass**
die Wandung (14) der ersten Kammer (28) einen zumindest teilweise flexiblen zweiten Abschnitt (26) aufweist,
die Wandung der zweiten Kammer (42) einen zweiten Abschnitt (26) aufweist, der vom zweiten Abschnitt (26) der Wandung der ersten Kammer (28) gebildet wird, und
die Beaufschlagungseinrichtung (26, 30, 32, 34) eine Antriebseinrichtung (30, 32, 34) aufweist, die ausgebildet ist, den zweiten Abschnitt (26) der Wandung der ersten Kammer (28) reziprok zwischen einer ersten Stellung und einer zweiten Stellung zu bewegen,
wobei bevorzugt
der zweite Abschnitt (26) der Wandung der ersten Kammer (28) deren erstem Abschnitt (14a) gegenüberliegt und von deren erstem Abschnitt (14a) entfernt angeordnet ist.

18. Vorrichtung nach den Ansprüchen 14 und 17,
**dadurch gekennzeichnet, dass** die Antriebseinrichtung (30, 32, 34) ausgebildet ist, den zweiten Abschnitt (26) der Wandung (14) der ersten Kammer (28) etwa in Längsrichtung des hülsenförmigen Körpers (12) zu bewegen.

19. Vorrichtung nach Anspruch 17 oder 18,
**dadurch gekennzeichnet, dass** der zweite Abschnitt (26) der Wandung der ersten Kammer (28) eine Membran aufweist.

20. Vorrichtung nach mindestens einem der Ansprüche 12 bis 19,
mit einem Gehäuse (4, 6), das eine Wandung (4a, 6a) aufweist und den hülsenförmigen Körper (12) und die Beaufschlagungseinrichtung (26, 30, 32, 34) aufnimmt,
**dadurch gekennzeichnet, dass** die Wandung der zweiten Kammer (42) einen dritten Abschnitt aufweist, der von deren erstem Abschnitt (14c) beabstandet ist und von einem Abschnitt der Wandung (4a) des Gehäuses (4, 6) gebildet wird,
wobei bevorzugt
der zweite Endabschnitt (14b) der Wandung (14) des hülsenförmigen Körpers (12) an der Wandung (4a) des Gehäuses (4, 6) befestigt ist und insbesondere
einen dichtenden Abschluss der zweiten Kammer (42) an der Wandung (4a, 6a) des Gehäuses (4, 6) bildet.

21. Vorrichtung nach mindestens einem der Ansprüche 12 bis 20,
**dadurch gekennzeichnet, dass** die erste Kammer (28) eine in die Umgebung führende, verschließbare Öffnung (46) aufweist,
die insbesondere ein Rückschlagventil enthält, das bei Unterdruck in der ersten Kammer (28) schließt und bei Überdruck in der ersten Kammer (28) Öffnet.

22. Vorrichtung nach mindestens einem der Ansprüche 12 bis 21,
**dadurch gekennzeichnet, dass**
die Wandung der ersten Kammer (28) einen dritten Abschnitt (24) aufweist und
die Wandung (14) des hülsenförmigen Körpers (12) im Verbindungsbereich zwischen deren erstem Endabschnitt (14a) und deren Zwischenabschnitt (14c) am dritten Abschnitt (24) der Wandung der ersten Kammer (28) befestigt ist.

23. Vorrichtung nach den Ansprüchen 17 und 22,
**dadurch gekennzeichnet, dass** der dritte Abschnitt (24) der Wandung der ersten Kammer (28) zwischen deren erstem Abschnitt (14a) und deren zweitem Abschnitt (26) angeordnet ist.

24. Vorrichtung nach Anspruch 22 oder 23,
**dadurch gekennzeichnet, dass** an der Außenseite der Wandung (14) des hülsenförmigen Körpers (12) im Verbindungsbereich zwischen deren erstem Endabschnitt (14a) und deren Zwischenabschnitt (14c) ein nach außen abstehender Kragen (16) ausgebildet ist, der am dritten Abschnitt (24) der Wandung der ersten Kammer (28) befestigt ist.

25. Vorrichtung nach mindestens einem der Ansprüche 22 bis 24,
**dadurch gekennzeichnet, dass** die Wandung der zweiten Kammer (42) einen vierten Abschnitt aufweist, der vom dritten Abschnitt (24) der Wandung der ersten Kammer (28) gebildet wird.

26. Vorrichtung nach mindestens einem der Ansprüche 12 bis 25,
mit einem Gehäuse (4, 6), das den hülsenförmigen Körper (12) und die Beaufschlagungseinrichtung (26, 30, 32, 34) aufnimmt und ein erstes Gehäuseteil (4) und ein am ersten Gehäuseteil (4) abnehmbar angeordnetes zweites Gehäuseteil (6) aufweist,
**dadurch gekennzeichnet, dass**
das erste Gehäuseteil (4) den hülsenförmigen Körper (12) im Wesentlichen mit dem Zwischenabschnitt (14c) und dem zweiten Endabschnitt (14b) seiner Wandung (14) aufnimmt und im Verbindungsbereich zwischen dem ersten Endabschnitt (14a) und dem Zwischenabschnitt (14c) der Wandung (14) des hülsenförmigen Körpers (12) am zweiten Gehäuseteil (6) angeordnet ist.

27. Vorrichtung nach den Ansprüchen 22 und 26,
**dadurch gekennzeichnet, dass** das zweite Gehäuseteil (6) im Bereich des dritten Abschnittes (24) der Wandung der ersten Kammer (28) am ersten Gehäuseteil (4) angeordnet ist.

## Claims

1. Stimulation device having a sleeve-shaped body (12) formed by an at least partially flexible wall (14) which has a first end section (14a) with a first end (14aa) forming a first end of the sleeve-shaped body (12) and a second end section (14b) which is situated away from the first end section (14a) with a second end (14bb) forming a second end of the sleeve-shaped body (12), lying substantially opposite the first end (14aa), arranged at a distance from the first end (14aa), and containing an opening (8) for the inserting of a body part sensitive to stimulation into the sleeve-shaped body (12),
a loading mechanism (26, 30, 32, 34) which is designed to act on the first end section (14a) of the wall (14) of the sleeve-shaped body (12) with a time-variable, in particular oscillating first force that varies the distance between the first end of the sleeve-shaped body (12) and the second end of the sleeve-shaped body (12), alternately as a pulling force for relative lengthening of the distance between the first end and the second end of the sleeve-shaped body (12) and as a compressive force for relative shortening of the distance between the first end and the second end of the sleeve-shaped body (12), and
outside the sleeve-shaped body (12) a first chamber (28) is provided the wall of which has a first section, formed at least partially by the first end section (14a) of the wall (14) of the sleeve-shaped body (12),
**characterised in that** the loading mechanism (26, 30, 32, 34) is designed, in order to act on the first end section (14a) of the wall (14) of the sleeve-shaped body (12) with the first force as a pulling force, to produce a negative pressure in the first chamber (28) for lengthening the distance between the first end and the second end of the sleeve-shaped body (12), and in order to act on the first end section (14a) of the wall (14) of the sleeve-shaped body (12) with the first force as a compressive force, to produce an overpressure in the first chamber (28).

2. Device according to claim 1,
in which the sleeve-shaped body (12) has an elongated shape between its first end (14aa) and its second end and the loading mechanism (26, 30, 32, 34) is designed to orient the first force approximately in the longitudinal direction of the sleeve-shaped body (12).

3. Device according to claim 1 or 2,
**characterised in that**
the wall of the chamber (28) has an at least partially flexible second section (26), and
the loading mechanism (26, 30, 32, 34) has a drive device (30, 32, 34) designed to reciprocally move the second section (26) of the wall of the chamber (28) between a first position and a second position,
wherein in particular
the second section (26) of the wall (14) of the chamber (28) lies opposite its first section and is arranged at a distance from its first section.

4. Device according to claims 2 and 3,
**characterised in that** the drive device (30, 32, 34) is designed to move the second section (26) of the wall (14) of the chamber (28) approximately in the longitudinal direction of the sleeve-shaped body (12).

5. Device according to claim 3 or 4,
**characterised in that** the second section (26) of the wall of the chamber (28) has a membrane.

6. Device according to at least one of the previous claims with a housing (4, 6) that has a wall (4a, 6a) and receives the sleeve-shaped body (12) and the loading mechanism (26, 30, 32, 34),
**characterised in that** the second end section (14b) of the wall (14) of the sleeve-shaped body (12) is attached to the wall (6b) of the housing (4, 6).

7. Device according to at least one of the previous claims,
**characterised in that** the chamber (28) has a closable opening (46) leading to the outside,
wherein preferably
the opening (46) contains a check valve, which closes when there is negative pressure in the chamber (28) and opens when there is overpressure in the chamber (28).

8. Device according to at least one of the previous claims,
**characterised in that**
the wall of the chamber (28) has a third section (24) and the wall (14) of the sleeve-shaped body (12) is attached in the region of its first end section (14a) or adjacent to it on the third section (24) of the wall of the chamber (28).

9. Device according to claims 3 and 8,
**characterised in that** the third section (24) of the wall of the chamber (28) is arranged between its first section (14a) and its second section (26).

10. Device according to claim 8 or 9,
**characterised in that** an outwardly protruding collar (16) is formed on the outside of the wall (14) of the sleeve-shaped body (12) in the region of its first end section (14a) or adjacent to it, which is attached to the third section (24) of the wall of the chamber (28).

11. Device according to at least one of the previous claims,
with a housing (4, 6) that receives the sleeve-shaped body (12) and the loading mechanism (26, 30, 32, 34) and has a first housing part (4) and a second housing part (6) detachably arranged on the first housing part (4),
**characterised in that** first housing part (4) receives the sleeve-shaped body (12) with the second end section (14b) of its wall (14) and is arranged in the region of the first end section (14a) of the wall (14) of the sleeve-shaped body (12) or adjacent to its first end section (14a) on the second housing part (6).

12. Device according to claim 1 or 2,
in which the wall (14) of the sleeve-shaped body (12) has an intermediate section (14c) provided between the first end section (14a) and the second end section (14b) with wall sections that are opposite one another at a distance defining an opening cross-section of the sleeve-shaped body (12), **characterised in that** the loading mechanism (26, 30, 32, 34) is further designed to act on the intermediate section (14c) of the wall (14) of the sleeve-shaped body (12) with a time-variable, in particular oscillating second force that varies the distance between the opposing wall sections (14cc) of the intermediate section (14c) of the wall (14) of the sleeve-shaped body (12), alternately as a compressive force for relative shortening of the distance between the opposing wall sections (14cc) and as a pulling force for relative lengthening of the distance between the opposing wall sections (14cc),
outside the sleeve-shaped body (12) and the first chamber (28) a second chamber (42) is provided, the wall (14) of which has a first section, formed at least partially by the intermediate section (14c) of the wall (14) of the sleeve-shaped body (12), and the loading mechanism (26, 30, 32, 34) is further designed, in order to act on the intermediate section (14c) of the wall (14) of the sleeve-shaped body (12) with the second force as a compressive force, to produce an overpressure in the second chamber (42), and in order to act on the intermediate section (14c) of the wall (14) of the sleeve-shaped body (12) with the second force as a pulling force, to produce a negative pressure in the second chamber (42).

13. Device according to claim 12,
**characterised in that** the loading mechanism (26, 30, 32, 34) is designed, substantially at the same time, to act on the first end section (14a) of the wall (14) of the sleeve-shaped body (12) with the first force as a pulling force and the intermediate section (14c) of the wall (14) of the sleeve-shaped body (12) with the second force as a compressive force and/or substantially at the same time to act on the first end section (14a) of the wall (14) of the sleeve-shaped body (12) with the first force as a compressive force and the intermediate section (14c) of the wall (14) of the sleeve-shaped body (12) with the second force as a pulling force.

14. Device according to claim 12 or 13,
in which the sleeve-shaped body (12) has an elongated shape between its first end and its second end and
the loading mechanism (26, 30, 32, 34) is designed to orient the second force approximately transversely to the longitudinal direction of the sleeve-shaped body (12).

15. Device according to at least one of claims 12 to 14, **characterised in that** the ratio between the first force and the second force is determined such that the volume of the cavity (12a) delimited by the sleeve-shaped body (12) remains substantially unchanged.

16. Device according to one of claims 12 to 15, **characterised in that** the amount of the difference between the negative pressure and a normal pressure corresponds approximately to the amount of the difference between the overpressure and the normal pressure.

17. Device according to one of claims 12 to 16,
**characterised in that**
the wall (14) of the first chamber (28) has an at least partially flexible second section (26),
the wall of the second chamber (42) has a second section (26) formed by the second section (26) of the wall of the first chamber (28) and
the loading mechanism (26, 30, 32, 34) has a drive device (30, 32, 34) designed to reciprocally move the second section (26) of the wall of the first chamber (28) between a first position and a second position, wherein preferably
the second section (26) of the wall of the first chamber (28) lies opposite its first section (14a) and is arranged away from its first section (14a).

18. Device according to claims 14 and 17,
**characterised in that** the drive device (30, 32, 34) is designed to move the second section (26) of the wall (14) of the first chamber (28) approximately in the longitudinal direction of the sleeve-shaped body (12) .

19. Device according to claim 17 or 18,
**characterised in that** the second section (26) of the wall of the first chamber (28) has a membrane.

20. Device according to at least one of claims 12 to 19, with a housing (4, 6) that has a wall (4a, 6a) and receives the sleeve-shaped body (12) and the loading mechanism (26, 30, 32, 34),
**characterised in that** the wall of the second chamber (42) has a third section which is spaced apart from its first section (14c) and is formed by a section of the wall (4a) of the housing (4, 6),
wherein preferably
the second end section (14b) of the wall (14) of the sleeve-shaped body (12) is attached to the wall (4a) of the housing (4, 6) and in particular
forms a sealing closure of the second chamber (42) on the wall (4a, 6a) of the housing (4, 6).

21. Device according to at least one of claims 12 to 20,
**characterised in that** the first chamber (28) has a closable opening (46) leading to the outside,
which in particular contains a check valve, which closes when there is negative pressure in the first chamber (28) and opens when there is overpressure in the first chamber (28).

22. Device according to at least one of claims 12 to 21,
**characterised in that**
the wall of the first chamber (28) has a third section (24) and
the wall (14) of the sleeve-shaped body (12) is attached to the third section (24) of the wall of the first chamber (28) in the connecting area between its first end section (14a) and its intermediate section (14c).

23. Device according to claims 17 and 22,
**characterised in that** the third section (24) of the wall of the first chamber (28) is arranged between its first section (14a) and its second section (26).

24. Device according to claim 22 or 23,
**characterised in that** an outwardly protruding collar (16) is formed on the outside of the wall (14) of the sleeve-shaped body (12) in the connecting area between its first end section (14a) and its intermediate section (14c), which is attached to the third section (24) of the wall of the first chamber (28).

25. Device according to at least one of claims 22 to 24,
**characterised in that** the wall of the second chamber (42) has a fourth section which is formed by the third section (24) of the wall of the first chamber (28).

26. Device according to at least one of claims 12 to 25, with a housing (4, 6) that receives the sleeve-shaped body (12) and the loading mechanism (26, 30, 32, 34) and has a first housing part (4) and a second housing part (6) detachably arranged on the first housing part (4),
**characterised in that**
the first housing part (4) receives the sleeve-shaped body (12) substantially with the intermediate section (14c) and the second end section (14b) of its wall (14) and is arranged in the connecting area between the first end section (14a) and the intermediate section (14c) of the wall (14) of the sleeve-shaped body (12) on the second housing part (6).

27. Device according to claims 22 and 26,
**characterised in that** the second housing part (6) is arranged in the region of the third section (24) of the wall of the first chamber (28) on the first housing part (4).

## Revendications

1. Dispositif de stimulation avec
un corps en forme de manchon (12), qui est formé par une paroi (14) au moins en partie flexible, qui présente une première section d'extrémité (14a) avec une première extrémité (14aa) formant une première extrémité du corps en forme de manchon (12) et une seconde section d'extrémité (14b) placée de manière éloignée de la première section d'extrémité (14a), avec une seconde extrémité (14bb) formant une seconde extrémité du corps en forme de manchon (12), faisant face sensiblement à la première extrémité (14aa), disposée à une distance donnée de la première extrémité (14aa) et contenant une ouverture (8) pour introduire une partie corporelle sensible à une stimulation dans le corps en forme de manchon (12),
un système de sollicitation (26, 30, 32, 34) qui est réalisé pour soumettre la première section d'extrémité (14a) de la paroi (14) du corps en forme de manchon (12) à l'action d'une première force modifiant la distance entre la première extrémité du corps en forme de manchon (12) et la seconde extrémité du corps en forme de manchon (12), variable dans le temps, en particulier oscillante, en alternance en tant que force de traction pour l'allongement relatif de la distance entre la première extrémité et la seconde extrémité du corps en forme de manchon (12) et en tant que force de pression pour le raccourcissement relatif de la distance entre la première extrémité et la seconde extrémité du corps en forme de manchon (12), et
à l'extérieur du corps en forme de manchon (12) un premier compartiment (28) dont la paroi présente une première section, qui est formée au moins en partie par la première section d'extrémité (14a) de la paroi (14) du corps en forme de manchon (12),
**caractérisé en ce que**
le système de sollicitation (26, 30, 32, 34) est réalisé pour générer dans le premier compartiment (28) une dépression pour l'allongement de la distance entre la première extrémité et la seconde extrémité du corps en forme de manchon (12) en vue de soumettre la première section d'extrémité (14a) de la paroi (14) du corps en forme de manchon (12) à l'action de la première force en tant que force de traction et pour générer dans le premier compartiment (28) une surpression en vue de soumettre la première section d'extrémité (14a) de la paroi (14) du corps en forme de manchon (12) à l'action de la première force en tant que force de pression.

2. Dispositif selon la revendication 1,
où le corps en forme de manchon (12) présente entre sa première extrémité (14aa) et sa seconde extrémité une forme allongée et
le système de sollicitation (26, 30, 32, 34) est réalisé pour orienter la première force approximativement dans le sens longitudinal du corps en forme de manchon (12).

3. Dispositif selon la revendication 1 ou 2,
**caractérisé en ce que**
la paroi du compartiment (28) présente une deuxième section (26) au moins en partie flexible, et
le système de sollicitation (26, 30, 32, 34) présente un système d'entraînement (30, 32, 34) qui est réalisé pour déplacer la deuxième section (26) de la paroi du compartiment (28) réciproquement entre une première position et une deuxième position,
dans lequel en particulier
la deuxième section (26) de la paroi (14) du compartiment (28) fait face à la première section de celle-ci et est disposée de manière éloignée de la première section de celle-ci.

4. Dispositif selon les revendications 2 et 3,
**caractérisé en ce que** le système d'entraînement (30, 32, 34) est réalisé pour déplacer la deuxième section (26) de la paroi (14) du compartiment (28) approximativement dans le sens longitudinal du corps en forme de manchon (12).

5. Dispositif selon la revendication 3 ou 4,
**caractérisé en ce que** la deuxième section (26) de la paroi du compartiment (28) présente une membrane.

6. Dispositif selon au moins l'une quelconque des revendications précédentes,
avec un boîtier (4, 6), qui présente une paroi (4a, 6a) et loge le corps en forme de manchon (12) et le système de sollicitation (26, 30, 32, 34),
**caractérisé en ce que** la seconde section d'extrémité (14b) de la paroi (14) du corps en forme de manchon (12) est fixée sur la paroi (6b) du boîtier (4, 6).

7. Dispositif selon au moins l'une quelconque des revendications précédentes,
**caractérisé en ce que** le compartiment (28) présente une ouverture (46) menant dans l'environnement, pouvant être fermée,
dans lequel de manière préférée
l'ouverture (46) contient une soupape antiretour, qui se ferme en cas de dépression dans le compartiment (28) et qui s'ouvre en cas de surpression dans le compartiment (28).

8. Dispositif selon au moins l'une quelconque des revendications précédentes,
**caractérisé en ce que**
la paroi du compartiment (28) présente une troisième section (24) et
la paroi (14) du corps en forme de manchon (12) est fixée, dans la zone de la première section d'extrémité (14a) de celle-ci ou de manière adjacente à celle-ci, sur la troisième section (24) de la paroi du compartiment (28) .

9. Dispositif selon les revendications 3 et 8,
**caractérisé en ce que** la troisième section (24) de la paroi du compartiment (28) est disposée entre la première section (14a) et la deuxième section (26) de celle-ci.

10. Dispositif selon la revendication 8 ou 9,
**caractérisé en ce qu'**est réalisé sur le côté extérieur de la paroi (14) du corps en forme de manchon (12), dans la zone de la première section d'extrémité (14a) de celle-ci ou de manière adjacente à celle-ci, un rebord (16) faisant saillie vers l'extérieur, qui est fixé sur la troisième section (24) de la paroi du compartiment (28) .

11. Dispositif selon au moins l'une quelconque des revendications précédentes,
avec un boîtier (4, 6), qui loge le corps en forme de manchon (12) et le système de sollicitation (26, 30, 32, 34) et présente une première partie de boîtier (4) et une seconde partie de boîtier (6) disposée de manière à pouvoir être retirée sur la première partie de boîtier (4),
**caractérisé en ce que**
la première partie de boîtier (4) loge le corps en forme de manchon (12) avec la seconde section d'extrémité (14b) de sa paroi (14) et est disposée, dans la zone de la première section d'extrémité (14a) de la paroi (14) du corps en forme de manchon (12) ou de manière adjacente à la première section d'extrémité (14a) de celle-ci, sur la seconde partie de boîtier (6).

12. Dispositif selon la revendication 1 ou 2,
où la paroi (14) du corps en forme de manchon (12) présente une section intermédiaire (14c) prévue entre la première section d'extrémité (14a) et la seconde section d'extrémité (14b), avec des sections de paroi, qui se font face les unes les autres à une distance définissant une section transversale d'ouverture du corps en forme de manchon (12),
**caractérisé en ce que**
le système de sollicitation (26, 30, 32, 34) est réalisé en outre pour soumettre la section intermédiaire (14c) de la paroi (14) du corps en forme de manchon (12) à l'action d'une deuxième force modifiant la distance entre les sections de paroi (14cc) se faisant face les unes les autres de la section intermédiaire (14c) de la paroi (14) du corps en forme de manchon (12), variable dans le temps, en particulier oscillante, en alternance en tant que force de pression pour le raccourcissement relatif de la distance entre les sections de paroi (14cc) se faisant face les unes les autres et en tant que force de traction pour l'allongement relatif de la distance entre les sections de paroi (14cc) se faisant face les unes les autres,
est prévu à l'extérieur du corps en forme de manchon (12) et du premier compartiment (28) un deuxième compartiment (42), dont la paroi (14) présente une première section qui est formée au moins en partie par la section intermédiaire (14c) de la paroi (14) du corps en forme de manchon (12), et
le système de sollicitation (26, 30, 32, 34) est réalisé en supplément pour générer dans le deuxième compartiment (42) une surpression en vue de soumettre la section intermédiaire (14c) de la paroi (14) du corps en forme de manchon (12) à l'action de la deuxième force en tant que force pression et pour générer dans le deuxième compartiment (42) une dépression en vue de soumettre la section intermédiaire (14c) de la paroi (14) du corps en forme de manchon (12) à l'action de la deuxième force en tant que force de traction.

13. Dispositif selon la revendication 12,
**caractérisé en ce que** le système de sollicitation (26, 30, 32, 34) est réalisé pour soumettre sensiblement simultanément la première section d'extrémité (14a) de la paroi (14) du corps en forme de manchon (12) à l'action de la première force en tant que force de traction et la section intermédiaire (14c) de la paroi (14) du corps en forme de manchon (12) à l'action de la deuxième force en tant que force de pression et/ou pour soumettre sensiblement simultanément la première section d'extrémité (14a) de la paroi (14) du corps en forme de manchon (12) à l'action de la première force en tant que force de pression et la section intermédiaire (14c) de la paroi (14) du corps en forme de manchon (12) à l'action de la deuxième force en tant que force de traction.

14. Dispositif selon la revendication 12 ou 13,
où le corps en forme de manchon (12) présente entre sa première extrémité et sa seconde extrémité une forme allongée et
le système de sollicitation (26, 30, 32, 34) est réalisé pour orienter la deuxième force approximativement de manière transversale par rapport au sens longitudinal du corps en forme de manchon (12).

15. Dispositif selon au moins l'une quelconque des revendications 12 à 14,
**caractérisé en ce que** le rapport entre la première force et la deuxième force est dimensionné de telle manière que le volume de l'espace creux (12a) délimité par le corps en forme de manchon (12) reste sensiblement inchangé.

16. Dispositif selon l'une quelconque des revendications 12 à 15,
**caractérisé en ce que** la valeur de la différence entre la dépression et la pression normale correspond approximativement à la valeur de la différence entre la surpression et la pression normale.

17. Dispositif selon l'une quelconque des revendications 12 à 16,
**caractérisé en ce que**
la paroi (14) du premier compartiment (28) présente une deuxième section (26) au moins en partie flexible,
la paroi du deuxième compartiment (42) présente une deuxième section (26) qui est formée par la deuxième section (26) de la paroi du premier compartiment (28), et
le système de sollicitation (26, 30, 32, 34) présente un système d'entraînement (30, 32, 34) qui est réalisé pour déplacer la deuxième section (26) de la paroi du premier compartiment (28) réciproquement entre une première position et une deuxième position,
dans lequel de manière préférée
la deuxième section (26) de la paroi du premier compartiment (28) fait face à la première section (14) de celle-ci et est disposée de manière éloignée de la première section (14a) de celle-ci.

18. Dispositif selon les revendications 14 et 17,
**caractérisé en ce que** le système d'entraînement (30, 32, 34) est réalisé pour déplacer la deuxième section (26) de la paroi (14) du premier compartiment (28) approximativement dans le sens longitudinal du corps en forme de manchon (12).

19. Dispositif selon la revendication 17 ou 18,
**caractérisé en ce que** la deuxième section (26) de la paroi du premier compartiment (28) présente une membrane.

20. Dispositif selon au moins l'une quelconque des revendications 12 à 19,
avec un boîtier (4, 6), qui présente une paroi (4a, 6a) et loge le corps en forme de manchon (12) et le système de sollicitation (26, 30, 32, 34),
**caractérisé en ce que** la paroi du deuxième compartiment (42) présente une troisième section, qui est tenue à distance de la première section (14c) de celle-ci et est formée par une section de la paroi (4a) du boîtier (4, 6),
dans lequel de manière préférée
la seconde section d'extrémité (14b) de la paroi (14) du corps en forme de manchon (12) est fixée sur la paroi (4a) du boîtier (4, 6) et en particulier
forme une terminaison étanche du deuxième compartiment (42) sur la paroi (4a, 6a) du boîtier (4, 6).

21. Dispositif selon au moins l'une quelconque des revendications 12 à 20,
**caractérisé en ce que** le premier compartiment (28) présente une ouverture (46) menant dans l'environnement, pouvant être fermée,
qui contient en particulier une soupape antiretour, qui se ferme en cas d'une dépression dans le premier compartiment (28) et qui s'ouvre en cas d'une surpression dans le premier compartiment (28).

22. Dispositif selon au moins l'une quelconque des revendications 12 à 21,
**caractérisé en ce que**
la paroi du premier compartiment (28) présente une troisième section (24)
et
la paroi (14) du corps en forme de manchon (12) est fixée, dans la zone de liaison entre la première section d'extrémité (14a) de celle-ci et la section intermédiaire (14c) de celle-ci, sur la troisième section (24) de la paroi du premier compartiment (28).

23. Dispositif selon les revendications 17 et 22,
**caractérisé en ce que** la troisième section (24) de la paroi du premier compartiment (28) est disposée entre la première section (14a) de celle-ci et la deuxième section (26) de celle-ci.

24. Dispositif selon la revendication 22 ou 23,
**caractérisé en ce qu'**est réalisé sur le côté extérieur de la paroi (14) du corps en forme de manchon (12), dans la zone de liaison entre la première section d'extrémité (14a) de celle-ci et la section intermédiaire (14c) de celle-ci, un rebord (16) faisant saillie vers l'extérieur, qui est fixé sur la troisième section (24) de la paroi du premier compartiment (28).

25. Dispositif selon au moins l'une quelconque des revendications 22 à 24,
**caractérisé en ce que** la paroi du deuxième compartiment (42) présente une quatrième section, qui est formée par la troisième section (24) de la paroi du premier compartiment (28).

26. Dispositif selon au moins l'une quelconque des revendications 12 à 25,
avec un boîtier (4, 6), qui loge le corps en forme de manchon (12) et le système de sollicitation (26, 30, 32, 34) et présente une première partie de boîtier (4) et une seconde partie de boîtier (6) disposée de manière à pouvoir être retirée sur la première partie de boîtier (4),
**caractérisé en ce que**
la première partie de boîtier (4) loge le corps en forme de manchon (12) sensiblement avec la section intermédiaire (14c) et la seconde section d'extrémité (14b) de sa paroi (14) et est disposée sur la seconde partie de boîtier (6) dans la zone de liaison entre la première section d'extrémité (14a) et la section intermédiaire (14c) de la paroi (14) du corps en forme de manchon (12).

27. Dispositif selon les revendications 22 et 26,
**caractérisé en ce que** la seconde partie de boîtier (6) est disposée, dans la zone de la troisième section (24) de la paroi du premier compartiment (28), sur la première partie de boîtier (4).
